# FASCICULE DE BREVET EUROPEEN

(11) **EP 1 194 943 B1**
(45) Date de publication et mention de la délivrance du brevet: **21.05.2003**
(21) Numéro de dépôt: 00951610.5
(22) Date de dépôt: 19.06.2000
(51) Int. Cl.: H01H 85/20

(54) **MACHOIRE POUR PORTE-FUSIBLE ET PORTE-FUSIBLE EQUIPE D'UNE TELLE MACHOIRE**
KONTAKTFEDER FÜR SICHERUNGSHALTER UND DAMIT VERSEHENER SICHERUNGSHALTER
FUSE-HOLDER CLIP AND FUSE-HOLDER EQUIPPED WITH SAME

(30) Priorité: 17.06.1999 FR 9907891
(43) Date de publication de la demande: 10.04.2002
(73) Titulaire: Ferraz Shawmut, 69100 Villeurbanne (FR)
(72) Inventeur: SOUMILLON, Olivier, 38690 Torchefelon (FR); FIORINI, Dominique, 69330 Meyzieu (FR); MOREL, Alain, 69740 Genas (FR)
(74) Mandataire: Myon, Gérard Jean-Pierre
(86) Numéro de dépôt international: FR0001690
(87) Numéro de publication internationale: WO00079555

(56) Documents cités:
- GB-A- 2 096 413
- US-A- 1 950 557
- US-A- 4 176 906

## Description

L'invention a trait à une mâchoire pour un porte-fusible et à un porte-fusible équipé d'au moins une telle mâchoire. Une telle mâchoire est décrite par example dans US-A-4176906.

Dans le domaine de la protection des installations électriques, il est connu d'utiliser des cartouches fusibles dites cylindriques, c'est-à-dire dont les deux bornes ou capsules sont cylindriques, ces bornes ou capsules étant prévues pour être reçues dans des mâchoires, elles-mêmes connectées à des lignes électriques. Les mâchoires des dispositifs connus comprennent des parties arrondies prévues pour épouser globalement une partie de la circonférence de la capsule cylindrique d'un fusible. Le contact entre les mâchoires et la capsule est ainsi surfacique.

Par ailleurs, pour résister à un effort de répulsion créé lors d'une surintensité, entre la capsule d'un fusible et la mâchoire dans laquelle il est reçu, les normes prévoient que la force d'appui ou de pression d'une mâchoire sur une capsule de fusible doit être de l'ordre de plusieurs dizaines de Newton. Par exemple, dans le cas d'un fusible dont les bornes ont un diamètre de 27 mm, la force d'appui doit être supérieure ou égale à 45 Newton. Si une telle force est utile lorsque le fusible est en place dans la mâchoire, elle s'oppose à la mise en place et à l'extraction du fusible de la mâchoire, de telle sorte que les efforts que doit exercer un opérateur à ces occasions sont intenses au point que des fausses manoeuvres peuvent être générées. Ainsi, il n'est pas rare que lorsqu'on extrait un fusible d'une mâchoire connue, l'effort à exercer, qui doit vaincre les frottements générés au niveau des surfaces de contact, est tellement important qu'il induit un arrachement violent du fusible qui "saute" de son logement dans le porte-fusible, et tombe à terre.

En outre, dans les dispositifs connus, les contacts entre la capsule cylindrique d'un fusible et les deux pattes d'une mâchoire peuvent être concentrés en deux zones réparties de part et d'autre de la capsule, de sorte que le dimensionnement des mâchoires doit être prévu en considérant que le courant de claquage est divisé en deux au niveau de chaque mâchoire. Ceci impose la constitution de mâchoires épaisses, donc rigides, et induit des difficultés supplémentaires lors de la mise en place ou de l'extraction d'un fusible.

Dans les dispositifs de l'art antérieur, il est commun de prévoir de manoeuvrer plusieurs fusibles en parallèle, un basculeur étant prévu pour cette manoeuvre. Compte tenu des efforts importants qui doivent être exercés sur les fusibles lors de ces manoeuvres, le basculeur doit pouvoir supporter un effort très important qui conduit à son sur-dimensionnement, ce qui majore d'autant le prix de revient d'un porte-fusible.

C'est à ces inconvénients qu'entend plus particulièrement remédier l'invention, en proposant une mâchoire du type précité dans laquelle une capsule de fusible à section circulaire est efficacement maintenue et qui permet une introduction et une extraction aisées d'une telle capsule.

Dans cet esprit, l'invention concerne une mâchoire pour porte-fusible comprenant deux pattes destinées à définir entre elles un espace de réception d'une capsule de fusible à section circulaire, caractérisée en ce que ces pattes sont pliées selon des directions parallèles à un axe central de la capsule en place dans la mâchoire, de telle sorte qu'elles forment chacune deux lignes de contact électrique et d'appui mécanique sur la surface radiale de cette capsule, ces deux lignes étant globalement parallèles à cet axe.

Grâce à l'invention, le contact entre chacune des pattes de la mâchoire et la capsule d'un fusible est exercé selon deux lignes, de telle sorte que les efforts de frottement qui doivent être vaincus lors de la mise en place ou de l'extraction d'un fusible sont générés uniquement entre ces lignes et la surface radiale externe de la capsule. Ils sont donc moins importants que dans le cas de contacts surfaciques tels qu'obtenus avec les dispositifs de l'état de la technique. Une fois la capsule en place dans la mâchoire, celle-ci est efficacement maintenue grâce à la coopération des quatre lignes de contact formées par les deux mâchoires. Ces quatre lignes de contact résultent également dans une division en quatre du courant de claquage, voire en trois en cas d'imperfection géométrique résultant dans un appui de la capsule sur trois des quatre lignes de contact formées par les deux mâchoires. Le courant maximum transitant dans chacune des zones de contact est ainsi égal à un quart ou un tiers du courant de claquage du fusible, ce qui permet de dimensionner électriquement les mâchoires en fonction de cette valeur, et non pas en fonction de la moitié du courant de claquage comme dans les dispositifs de l'état de la technique. L'invention permet également de dimensionner de façon appropriée les basculeurs prévus pour la manoeuvre conjointe de plusieurs fusibles, puisque les efforts qu'ils doivent supporter sont sensiblement moins importants que dans les dispositifs de l'état de la technique.

Selon des aspects avantageux de l'invention, la mâchoire incorpore une ou plusieurs des caractéristiques suivantes :
- Les traces des deux lignes de contact électrique et d'appui mécanique dans un plan perpendiculaire à la surface radiale de la capsule sont comprises dans un secteur, centré sur la trace de cet axe central dans ce plan, d'angle au sommet inférieur à 30°. On peut, en particulier, prévoir que cet angle au sommet est compris entre 20 et 28°, de préférence de l'ordre de 24°. Grâce à cette construction, les deux lignes de contact électrique et d'appui mécanique formées sur chaque patte sont relativement proches l'une de l'autre et le caractère linéique du contact peut être garanti dans la mesure où la surface radiale externe de la capsule ne peut pas pénétrer entre ces lignes au point de générer un contact surfacique.
- Chaque patte comprend, entre les lignes de contact, une zone déformée vers l'extérieur par rapport à un plan principal de la patte. Cette construction permet de réaliser les deux lignes de contact de façon particulièrement simple. La zone déformée comprend avantageusement deux surfaces inclinées par rapport au plan principal de chaque patte et l'une par rapport à l'autre. Dans ce cas, l'angle au sommet de cette zone déformée, qui est défini par les deux surfaces inclinées, est avantageusement compris entre 80 et 100°, de préférence de l'ordre de 90°.
- Les extrémités des pattes sont divergentes par rapport à un axe médian de la mâchoire. On peut prévoir que l'angle de divergence de ces extrémités est compris entre 16 et 24°, de préférence de l'ordre de 20°. Grâce à cette disposition, les extrémités des pattes forment un cône de glissement lors de l'introduction de la capsule du fusible dans la mâchoire, d'où une progressivité de l'effort que doit exercer l'opérateur pour la mise en place de la capsule, cette progressivité étant ressentie par l'utilisateur comme un confort supplémentaire. De plus, les extrémités évasées assistent le mouvement d'extraction de la cartouche fusible car elles exercent sur la capsule un effort élastique d'éjection par rapport à la mâchoire. Les pattes de la mâchoire de l'invention travaillent ainsi à la fois en flexion et en friction lors des mouvements de mise en place et d'extraction du fusible.
- Un ressort externe de maintien est prévu en appui sur les pattes de la mâchoire au niveau des zones déformées vers l'extérieur, par rapport à un plan principal de chaque patte, ces zones étant définies entre les lignes de contact. Ce ressort extérieur assure l'effort de serrage axial de la capsule de fusible lorsque celle-ci est en place dans la mâchoire.

L'invention concerne également un porte-fusible équipé d'au moins une mâchoire telle que précédemment décrite. Un tel porte-fusible est plus facile à manipuler pour un utilisateur tout en restant fiable et de prix de revient modéré.

L'invention sera mieux comprise et d'autres avantages de celle-ci apparaîtront plus clairement à la lumière de la description qui va suivre d'un mode de réalisation d'une mâchoire pour porte-fusible et d'un porte-fusible conforme à son principe, donnée uniquement à titre d'exemple et faite en référence aux dessins annexés dans lesquels :
- la figure 1 est une vue en perspective d'une mâchoire conforme à l'invention ;
- la figure 2 est une vue de face de la mâchoire de la figure 1 au repos ;
- la figure 3 est une vue analogue à la figure 2 alors qu'une capsule est dans une première étape d'introduction dans la mâchoire ;
- la figure 4 est une vue analogue à la figure 2 alors que la capsule est dans une seconde étape d'introduction dans la mâchoire ;
- la figure 5 est une vue analogue à la figure 2 alors que la capsule est en place dans la mâchoire et
- la figure 6 est une vue partielle en perspective d'un porte-fusible conforme à l'invention.

La mâchoire 1 visible aux figures 1 à 6 comprend une base 2 se prolongeant par une languette 3 destinée à être raccordée à un conducteur électrique 4 schématisé par un trait d'axe et appartenant à une ligne devant être connectée à un fusible 5 représenté en traits mixtes aux figures 1 à 5 et en traits pleins à la figure 6.

La base 2 se prolonge par deux pattes 21 et 22 qui s'étendent selon une direction globalement perpendiculaire à la base 2 et définissent entre elles un espace E de réception d'une capsule cylindrique 6 formant une des bornes d'extrémité du fusible 5.

On note X₁ l'axe de symétrie de la capsule 6, cet axe X₁ étant disposé dans un plan médian P de l'espace E lorsque la capsule 6 est en place dans la mâchoire 1, comme représenté aux figures 1 et 5. On note D₆ le diamètre de la capsule 6.

On note P₂₁ un plan globalement parallèle au plan P qui constitue un plan central de la patte 21 dans sa partie inférieure. De la même manière, on note P₂₂ un plan équivalent pour la patte 22.

Conformément à l'invention, la patte 21 est pliée vers l'extérieur du plan P₂₁ par rapport à l'espace E, autour d'un axe A₂₁ globalement parallèle à l'axe X₁ dans la configuration des figures 1 et 5. A partir de l'axe A₂₁, la patte 21 forme une zone 21b déformée vers l'extérieur par rapport au plan P₂₁ et qui est concave en direction de l'espace E car elle est pliée, autour d'un second axe C₂₁ parallèle à l'axe A₂₁, et dans un sens opposé. La patte 21 est également pliée selon un axe D₂₁ parallèle à l'axe A₂₁ et approximativement compris dans le plan P₂₁. On note respectivement 21e et 21f les surfaces définies entre les axes A₂₁ et C₂₁ d'une part, C₂₁ et D₂₁ d'autre part. La zone 21b est formée des surfaces 21e et 21f.

Au-delà de la ligne 21d, la patte 21 se prolonge par une extrémité 21g pliée vers l'extérieur du plan P₂₁.

On note α l'angle au sommet de la zone 21b dans le plan des figures 2 à 5 et β l'angle d'inclinaison vers l'extérieur de l'extrémité 21g de la patte 21, c'est-à-dire son angle de divergence par rapport au plan P.

De la même manière, la patte 22 est pliée autour d'axes A₂₂, C₂₂ et D₂₂ parallèles aux axes A₂₁, C₂₁ et D₂₁ et comprend deux surfaces 22e et 22f s'étendant à l'extérieur du plan P₂₂ par rapport à l'espace E et définissant une zone 22b déformée vers l'extérieur, entre les axes A₂₂ et D₂₂. Comme précédemment, l'extrémité 22g de la patte 22 est pliée vers l'extérieur par rapport au plan P₂₂.

Comme il ressort plus particulièrement de la figure 5, lorsque la capsule 6 est en place dans la mâchoire 1, il est formé, sur la surface interne des pattes 21 et 22 tournée vers l'espace E et respectivement au niveau des axes A₂₁, D₂₁, A₂₂ et D₂₂, quatre lignes 21a, 21d, 22a et 22d de contact électrique et d'appui mécanique entre les pattes 21 et 22 et la surface radiale externe 6a de la capsule 6, ces lignes de contact étant globalement parallèles à l'axe X₁.

Ainsi, et comme il ressort plus particulièrement de la figure 5, l'effort d'appui élastique de la mâchoire 1 sur la surface 6a est décomposée en quatre efforts élémentaires F_{A21}, F_{D21}, F_{A22} et F_{D22}, ces efforts étant globalement dirigés vers l'axe X₁.

En pratique, les lignes 21a et 22a sont formées par les génératrices des faces internes des pattes 21 et 22 au niveau des axes A₂₁ et A₂₂, ces génératrices étant définies respectivement à la jonction entre la face interne de chaque patte 21 ou 22 dans sa partie 21c ou 22c parallèle au plan P₂₁ ou P₂₂ et la surface 21e ou 22e. Les lignes 21d et 22d sont formées par les génératrices des faces internes des pattes 21 et 22 au niveau des axes D₂₁ et D₂₂, ces génératrices étant définies respectivement à la jonction des faces internes des surfaces 21f et 21g ou 22f et 22g.

Dans le plan des figures 2 à 5, les traces des lignes 21a, 22a, 21d et 22d sont comprises dans deux secteurs angulaires Δ₂₁ et Δ₂₂ dont on note γ l'angle au sommet. L'angle γ est de l'ordre de 24°, cette valeur donnant des résultats satisfaisants sur une plage comprise entre 20 et 28°.

Cette valeur d'angle γ relativement faible correspond au fait que les pattes 21 et 22 sont relativement peu déformées en flexion lors de la mise en place et de l'extraction de la capsule 6. Les efforts à vaincre conservent donc une valeur relativement faible, d'où un confort d'utilisation lors de la mise en place et de l'extraction du fusible 5.

Grâce à cette disposition, les lignes de contact 21a, 22a, 21d et 22d sont suffisamment proches les unes des autres pour que la surface 6a de la capsule 6 ne risque pas de pénétrer à l'intérieur des zones 21b et 22b au point qu'un contact surfacique ait lieu entre cette surface 6a et la surface interne des zones 21b et 22b. En d'autres termes, la géométrie des pattes 21 et 22 assure un double contact linéique entre ces pattes et la capsule 6, y compris en cas de léger défaut dimensionnel de la mâchoire 1 ou de la capsule 6.

Grâce à l'invention, le courant maximum susceptible de transiter entre le fusible 5 et le conducteur 4 est divisé en quatre au niveau des lignes 21a, 22a, 21d et 22d. En cas de défaut géométrique de la capsule 6, l'une des lignes précitées peut ne pas être en contact avec la surface 6a, le maintien étant cependant correctement assuré grâce aux trois autres lignes de contact qui définissent, avec la capsule 6, un système isostatique. Dans tous les cas, on peut considérer que le courant maximum transitant sur une ligne de contact entre la surface 6a et une patte 21 ou 22 est au plus égal à un tiers, voire un quart du courant de claquage du fusible, de telle sorte que l'épaisseur e des pattes 21 et 22 peut être définie en fonction de ce paramètre.

L'introduction de la capsule 6 dans la mâchoire 2 est représentée aux figures 3 et 4. Au début de l'introduction, la surface radiale externe 6a de la mâchoire 6 repose contre la surface interne des extrémités 21g et 22g des pattes 21 et 22. L'effort de poussée exercé par un utilisateur est représenté par la flèche F₂ et est reporté au niveau de la zone de contact entre la surface 6a et les extrémités 21g et 22g, comme représente par les flèches F₃. Ces efforts F₃ ont pour effet de faire fléchir les pattes 21 et 22, comme représenté par les flèches F₄, alors qu'un effort de friction représenté par la flèche F₅ est généré au niveau des surfaces en contact, 6a, 21g et 22g dans la configuration de la figure 3. Les pattes 21 et 22 travaillent donc à la fois en flexion et en friction. Dans la configuration de la figure 4, l'effort F₂ que doit exercer l'utilisateur vise essentiellement à écarter les pattes 21 et 22 par flexion, comme représenté par les flèches F₄, car l'effort de friction est sensiblement diminué du fait du contact essentiellement linéique qui a alors lieu entre les lignes 21d et 22d et la surface 6a. Cet effort n'est pas très supérieur à l'effort qui doit être exercé dans la configuration de la figure 3, alors même que les pattes 21 et 22 sont plus fléchies.

On atteint lors de la position de la figure 5 où les efforts F_{A21}, F_{D21}, F_{A22} et F_{D22} exercés selon les quatre lignes 21a, 21c, 22a et 22c sont dirigés vers l'axe X₁ et bordent les deux secteurs Δ₂₁ et Δ₂₂ d'angles au sommet γ dans le plan de la figure 5. La capsule 6 est alors fermement immobilisée et ce, d'autant plus qu'un ressort de maintien 7 peut être employé, comme représenté à la figure 6.

On note d₁ la distance entre les lignes 21a et 22a d'une part, 21d et 22d d'autre part, dans la configuration de la figure 5. Compte tenu de la valeur relativement faible de l'angle γ, la distance d₁ est légèrement inférieure au diamètre D₆, ce qui correspond au fait que les pattes 21 et 22 ne sont que peu déformées en flexion lors de la mise en place de la capsule 6.

Lorsqu'il convient d'extraire le fusible 5, il suffit d'exercer sur celui-ci un effort en sens inverse de l'effort F₂, les contacts entre la surface 6a et les lignes 21a et 22a étant alors supprimés, de telle sorte qu'il demeure uniquement les contacts linéiques au niveau des lignes 21d et 22d, un mouvement pouvant être généré sans effort trop important, de sorte que le fusible ne doit pas subir des efforts ou accélérations pouvant résulter dans sa chute à l'extérieur du porte-fusible.

Comme représenté à la figure 6, deux mâchoires 1 et 1' peuvent être utilisées dans un porte-fusible en étant disposées, en opposition, au niveau des deux capsules 6 et 6' d'un fusible 5. Chaque mâchoire 1 ou 1' est reliée par une patte 3 ou 3' à un conducteur 4 ou 4'. Chaque mâchoire est associée à un ressort 7 ou 7', en forme de pince, prévu pour exercer sur les pattes 21 et 22 un effort F₅ de pincement des capsules 6 ou 6'. L'effort F₅ peut être relativement important, notamment afin que le porte-fusible soit conforme aux normes en vigueur, sans pour autant gêner la mise en place et l'extraction du fusible, car cet effort F₅ est transmis aux capsules 6 et 6' par le contact linéique obtenu au niveau des lignes 21a, 22a, 21d et 22d.

Dans la configuration de la figure 6, le mouvement d'introduction et d'extraction du fusible 5 dans les mâchoires 1 est un mouvement de pivotement autour d'un axe transversal Y, ce mouvement étant représenté par la flèche F₆. Compte tenu de la direction de ce mouvement et pour limiter les efforts de contact, les extrémités 21g et 22g comprennent chacune un bord en biais 21h, 22h.

## Revendications

1. Mâchoire pour porte-fusible comprenant deux pattes destinées à définir entre elles un espace de réception d'une capsule de fusible à section circulaire, **caractérisée en ce que** lesdites pattes (21, 22) sont pliées selon des directions (A₂₁, C₂₁, D₂₁, A₂₂, C₂₂, D₂₂) parallèles à un axe central (X₁) de ladite capsule (6) en place dans ladite mâchoire (1), de telle sorte qu'elles forment chacune deux lignes (21a, 21d, 22a, 22d) de contact électrique et d'appui mécanique sur une surface radiale (6a) de ladite capsule, lesdites deux lignes étant globalement parallèles audit axe.

2. Mâchoire selon la revendication 1, **caractérisée en ce que** les traces desdites deux lignes (21a, 21d, 22a, 22d) de contact électrique et d'appui mécanique dans un plan perpendiculaire à ladite surface radiale (6a) de ladite capsule sont comprises dans un secteur, centré sur la trace dudit axe central (X₁) dans ce plan, d'angle au sommet (γ) inférieur à 30°.

3. Mâchoire selon la revendication 2, **caractérisé en ce que** ledit angle au sommet (γ) est compris entre 20 et 28°, de préférence de l'ordre de 24°.

4. Mâchoire selon l'une des revendications précédentes, **caractérisée en ce que** chaque patte (21, 22) comprend, entre lesdites lignes de contacts (21a, 21d, 22a, 22d), une zone (21b, 22b) déformée vers l'extérieur par rapport à un plan principal (P₂₁, P₂₂) de ladite patte.

5. Mâchoire selon la revendication 4, **caractérisée en ce que** ladite zone déformée (21b, 22b) comprend deux surfaces (21e, 21f, 22e, 22f) inclinées par rapport audit plan (P₂₁, P₂₂) et l'une par rapport à l'autre.

6. Mâchoire selon la revendication 5, **caractérisée en ce que** l'angle au sommet (α) de ladite zone déformée (21b, 22b) défini par lesdites deux surfaces inclinées (21e, 21f, 22e, 22f) est compris entre 80 et 100°, de préférence de l'ordre de 90°.

7. Mâchoire selon l'une des revendications précédentes, **caractérisée en ce que** les extrémités (21g, 22g) desdites pattes (21, 22) sont divergentes par rapport à un plan médian (P) de ladite mâchoire (1).

8. Mâchoire selon la revendication 7, **caractérisée en ce que** l'angle de divergence (β) desdites extrémités (21g, 22g) est compris entre 16 et 24°, de préférence de l'ordre de 20°.

9. Mâchoire selon l'une des revendications précédentes, **caractérisée en ce qu'**elle est associée à un ressort externe (7) de maintien qui est en appui sur lesdites pattes (21, 22), au niveau de zones (21b, 22b) déformées vers l'extérieur, par rapport à un plan (P₂₁, P₂₂) principal de chaque patte, lesdites zones étant définies entre lesdites lignes de contact (21a, 21d, 22a, 22d).

10. Porte-fusible équipé d'au moins une mâchoire (1) selon l'une des revendications précédentes.

## Patentansprüche

1. Klemmbacke für einen Sicherungsträger, umfassend zwei Befestigungseisen, die dazu bestimmt sind, zwischen sich einen Raum für die Aufnahme einer Sicherungskapsel mit kreisförmigem Querschnitt zu definieren, **dadurch gekennzeichnet, daß** die Befestigungseisen (21, 22) entlang von Richtungen (A₂₁, C₂₁, D₂₁, A₂₂, C₂₂, D₂₂) parallel zu einer Mittelachse (X₁) der Kapsel (6), die in der Klemmbacke (1) angeordnet ist, gebogen sind, so daß sie je zwei Linien (21a, 21d, 22a, 22d) für den elektrischen Kontakt und die mechanische Abstützung auf einer Radialfläche (6a) der Kapsel bilden, welche beiden Linien insgesamt zur Achse parallel sind.

2. Klemmbacke nach Anspruch 1, **dadurch gekennzeichnet, daß** die Spuren der beiden Linien (21a, 21d, 22a, 22d) für den elektrischen Kontakt und die mechanische Abstützung in einer zur Radialfläche (6a) der Kapsel senkrechten Ebene in einem Sektor enthalten sind, der auf der Spur der Mittelachse (X₁) in dieser Ebene zentriert ist, und einen Spitzenwinkel (γ) von weniger als 30 ° aufweist.

3. Klemmbacke nach Anspruch 2, **dadurch gekennzeichnet, daß** der Spitzenwinkel (γ) zwischen 20 und 28 °, vorzugsweise bei ungefähr 24 ° liegt.

4. Klemmbacke nach einem der vorhergehenden Ansprüche, **dadurch gekennzeichnet, daß** jedes Befestigungseisen (21, 22) zwischen den Kontaktlinien (21a, 21d, 22a, 22d) eine in Bezug auf eine Hauptebene (P₂₁, P₂₂) des Befestigungseisens nach außen verformte Zone (21b, 22b) umfasst.

5. Klemmbacke nach Anspruch 4, **dadurch gekennzeichnet, daß** die verformte Zone (21b, 22b) zwei Flächen (21e, 21f, 22e, 22f) aufweist, die in Bezug auf die Ebene (P₂₁, P₂₂) und zueinander geneigt sind.

6. Klemmbacke nach Anspruch 5, **dadurch gekennzeichnet, daß** der Spitzenwinkel (α) der verformten Zone (21b, 22b), der von den beiden geneigten Flächen (21e, 21f, 22e, 22f) gebildet wird, zwischen 80 und 100 °, vorzugsweise bei ungefähr 90 ° liegt.

7. Klemmbacke nach einem der vorhergehenden Ansprüche, **dadurch gekennzeichnet, daß** die Enden (21g, 22g) der Befestigungseisen (21, 22) in Bezug auf eine Mittelebene (P) der Klemmbacke (1) divergent sind.

8. Klemmbacke nach Anspruch 7, **dadurch gekennzeichnet, daß** der Divergenzwinkel (β) der Enden (21g, 22g) zwischen 16 und 24 °. vorzugsweise bei ungefähr 20 ° liegt.

9. Klemmbacke nach einem der vorhergehenden Ansprüche, **dadurch gekennzeichnet, daß** sie mit einer äußeren Haltefeder (7) verbunden ist, die auf den Befestigungseisen (21, 22) auf Höhe von in Bezug auf eine Hauptebene (P₂₁, P₂₂) jedes Befestigungseisens nach außen verformten Zonen (21b, 22b) aufliegen, wobei die Zonen zwischen den Kontaktlinien (21a, 21d, 22a, 22d) definiert sind.

10. Sicherungsträger, der mit mindestens einer Klemmbacke (1) nach einem der vorhergehenden Ansprüche ausgestattet ist.

## Claims

1. Fuse holder clip comprising two lugs which are intended to define between them a space for receiving a fuse capsule with a circular section, **characterised in that** said lugs (21, 22) are folded according to the directions (A₂₁, C₂₁, D₂₁, A₂₂, C₂₂, D₂₂) parallel to a central axis (X₁) of said capsule (6) in place in said clip (1), such that they each form two lines (21a, 21d, 22a, 22d) of electrical contact and mechanical support on a radial surface (6a) of said capsule, said two lines being overall parallel to said axis.

2. Clip according to claim 1, **characterised in that** the traces of said two lines (21a, 21d, 22a, 22d) of electrical contact and of mechanical support in a plane perpendicular to said radial surface (6a) of said capsule are included in a sector which is centred on the trace of said central axis (X₁) in this plane and has an angle at the top (γ) less than 30°.

3. Clip according to claim 2, **characterised in that** said angle at the top (γ) is between 20 and 28°, preferably of the order of 24°.

4. Clip according to one of the preceding claims, **characterised in that** each lug (21, 22) comprises, between said lines of contact (21a, 21d, 22a, 22d), a zone (21b, 22b) which is deformed towards the exterior with respect to a main plane (P₂₁, P₂₂) of said lug.

5. Clip according to claim 4, **characterised in that** said deformed zone (21b, 22b) comprises two surfaces (21e, 21f, 22e, 22f) which are inclined with respect to said plane (P₂₁, P₂₂) and with respect to each other.

6. Clip according to claim 5, **characterised in that** the angle at the top (α) of said deformed zone (21b, 22b) defined by said two inclined surfaces (21e, 21f, 22e, 22f) is between 80 and 100°, preferably of the order of 90°.

7. Clip according to one of the preceding claims, **characterised in that** the ends (21g, 22g) of said lugs (21, 22) are divergent with respect to a median plane (P) of said clip (1).

8. Clip according to claim 7, **characterised in that** the angle of divergence (β) of said ends (21g, 22g) is between 16 and 24°, preferably of the order of 20°.

9. Clip according to one of the preceding claims, **characterised in that** it is associated with an external retaining spring (7) which abuts on said lugs (21, 22) at the level of the zones (21b, 22b) which are deformed towards the exterior, with respect to a main plane (P₂₁, P₂₂) of each lug, said zones being defined between said lines of contact (21a, 21d, 22a, 22d).

10. Fuse holder equipped with at least one clip (1) according to one of the preceding claims.
